# FASCICULE DE BREVET EUROPEEN

(11) **EP 1 600 134 B1**
(45) Date de publication et mention de la délivrance du brevet: **22.10.2008**
(21) Numéro de dépôt: 05356092.6
(22) Date de dépôt: 20.05.2005
(51) Int. Cl.: A61G 5/14

(54) **Fateuil verticalisateur à démultiplication de la manoeuvre de verticalisation**
Aufrichtstuhl mit Aufrichtoperationsuntersetzung
Lifting chair with demultiplication of the liftingoperation

(30) Priorité: 24.05.2004 FR 0405578
(43) Date de publication de la demande: 30.11.2005
(73) Titulaire: Lifestand International S.A., 1650 Sion (CH)
(72) Inventeur: Laffin, François Xavier, 1950 Sion (CH)
(74) Mandataire: Thibault, Jean-Marc

(56) Documents cités:
- EP-A- 0 146 660
- EP-A- 0 588 735
- FR-A- 2 529 456
- FR-A- 2 769 830

## Description

La présente invention concerne les fauteuils utilisés par les handicapés et les invalides et elle vise, indépendamment, les fauteuils roulants, pliants ou non, à propulsion manuelle ou électrique.

L'invention concerne, plus particulièrement, les fauteuils, dits « verticalisateurs », qui permettent à leur utilisateur d'occuper une position assise ou une position debout. De tels fauteuils, comme par exemple décrits dans le brevet FR 2 769 830, comprennent un châssis supportant une structure articulée qui comprend une assise, un repose-pied, un dossier, ainsi que deux systèmes articulés symétriques latéraux assurant une fonction de verticalisation-abaissement de l'assise, du dossier et du repose-pied, afin de permettre le passage d'un utilisateur du fauteuil d'une position assise à une position debout.

A cette fin, chaque système articulé latéral comprend un premier polygone ou quadrilatère déformable contribuant au support de l'assise, composé de deux barres, respectivement supérieure et inférieure, articulées sur une partie antérieure du châssis et liées, vers leur partie arrière, par une pièce d'écartement.

Chaque système articulé latéral comprend, également, un second polygone ou quadrilatère déformable contribuant au support du repose-pied, ainsi qu'une armature de dossier articulé sur le premier quadrilatère, à l'opposé du second quadrilatère, par l'intermédiaire de la pièce d'écartement au moins.

Chaque système latéral articulé comprend, enfin, un ensemble de manoeuvre, interposé entre le premier quadrilatère et le châssis qui comprend, d'une part, un premier levier articulé sur la partie arrière du châssis et à l'extrémité d'un second levier dont l'autre extrémité est articulée sur le premier quadrilatère, ainsi qu'une poignée de manoeuvre solidaire du second levier. La poignée de manoeuvre assume une fonction de commande et de contrôle du pivotement relatif du système latéral d'une position d'abaissement à une position de verticalisation de la structure par rapport au châssis et inversement.

L'ensemble de manoeuvre comprend, d'autre part, un organe d'assistance au mouvement de verticalisation-abaissement, tel que, par exemple, un ressort pneumatique. Afin de permettre sa préhension aisée, quelle que soit la position de la structure articulée, la poignée de manoeuvre offre une zone de préhension en « U » ouverte en son centre, présentant deux branches reliées par une âme, offrant chacune un dos d'appui pour la paume d'une main d'un utilisateur.

Un tel fauteuil verticalisateur donne entière satisfaction en ce qui concerne sa fonction de verticalisation-abaissement de son utilisateur qui se trouve en mesure de passer d'une position assise à une station debout sans autre assistance, humaine ou mécanique, que celle fournie par le ressort pneumatique.

Toutefois, malgré la satisfaction apportée par la grande facilité de passage aux deux positions debout et assise, il est apparu nécessaire, afin de renforcer le confort de l'utilisateur, de démultiplier le mouvement de la poignée afin d'en réduire l'amplitude de manière que la poignée reste toujours proche de l'utilisateur et lui permettant de développer au mieux son effort lors du mouvement de verticalisation qui correspond au mouvement d'enroulement des mains lors du roulage manuel du fauteuil.

Afin de répondre à ce besoin de confort, l'invention concerne un fauteuil verticalisateur pour handicapés et invalides, comprenant un châssis supportant une structure articulée qui comprend, une assise un repose-pied, un dossier, ainsi que deux systèmes articulés symétriques latéraux comprenant chacun :
■ un premier polygone ou quadrilatère déformable contribuant au support de l'assise, composé de deux barres, respectivement supérieure et inférieure, articulées sur la partie antérieure du châssis et liées vers leurs parties arrière par une pièce d'écartement,
■ un second polygone ou quadrilatère déformable, contribuant au support du repose-pied,
■ une armature de dossier articulée sur le premier quadrilatère, à l'opposé du second quadrilatère, par l'intermédiaire de la pièce d'écartement au moins,
■ et un ensemble de manoeuvre, interposé entre le premier quadrilatère et le châssis, qui comprend un premier levier articulé sur la partie arrière du châssis et, à l'extrémité d'un second levier dont l'autre extrémité est articulée sur le premier quadrilatère, ainsi qu'une poignée de manoeuvre qui assume une fonction de commande et de contrôle du pivotement relatif des systèmes latéraux, d'une position d'abaissement à une position de verticalisation de la structure par rapport au châssis et inversement.

Selon l'invention le fauteuil verticalisateur est caractérisé en ce en ce que, pour chaque ensemble de manoeuvre, la poignée de manoeuvre est articulée, d'une part, sur le second levier et/ou le premier levier et, d'autre part, sur le premier quadrilatère par l'intermédiaire d'une biellette dont une première extrémité est liée par un pivot au premier quadrilatère et la seconde extrémité est liée par un pivot à la poignée de manoeuvre.

Cette articulation de la poignée assure ainsi de manière fort avantageuse une réduction importante de son mouvement part rapport au mouvement d'une poignée qui serait fixée sans articulation au second levier. De plus, cette démultiplication du mouvement de la poignée permet de la placer à une position compatible avec différentes profondeurs d'assises de sorte qu'une même structure de fauteuil peut être mise en oeuvre pour des utilisateurs de différentes tailles.

Avantageusement, la distance des deux pivots de la biellette est choisie pour ajuster au mieux l'amplitude du mouvement de la poignée de manoeuvre.

Selon l'invention la poignée de manoeuvre peut être articulée en différents endroits de l'ensemble formé par les premier et second leviers. Dans une forme préférée mais exclusive de réalisation, la poignée de manoeuvre est articulée sur l'ensemble formé par le premier levier et le second levier au niveau du pivot de liaison entre le premier et le second levier.

Afin de soulager encore l'utilisateur dans la mise oeuvre du mouvement de verticalisation, le fauteuil comprend selon une autre caractéristique de l'invention un organe d'assistance du mouvement de verticalisation-abaissement tel que par exemple mais non exclusivement un vérin ou ressort à gaz à changement d'état.

Dans une forme préférée mais non exclusive de réalisation, afin d'assurer un verrouillage automatique de la structure articulée en position assise, l'axe d'articulation du pivot de liaison entre la biellette et le premier quadrilatère est situé, en position assise du fauteuil au dessus d'une droite passant par, d'une part, le pivot d'articulation de la poignée sur le premier et/ou le second levier et, d'autre part, le pivot d'articulation de la biellette sur la poignée. Cette caractéristique avantageuse de l'invention garantit l'utilisateur du fauteuil contre un déclenchement intempestif du mouvement de verticalisation sous l'effet du vérin à gaz.

Dans le même sens, selon une autre caractéristique de l'invention et afin d'assurer un verrouillage automatique de la structure articulée en position assise, l'axe du pivot d'articulation du second levier sur le premier quadrilatère est, en position assise du fauteuil, situé en dessous d'une droite passant par, d'une part, le pivot d'articulation entre le premier et le second leviers et, d'autre part, le pivot d'articulation du premier levier sur la partie arrière du châssis.

De la même manière, il peut apparaître avantageux de garantir l'utilisateur en position verticalisée contre un déclenchement intempestif du mouvement de retour à la position assise. A cet effet, afin d'assurer un verrouillage automatique de la structure articulée en position verticalisée et selon une autre caractéristique de l'invention, l'axe d'articulation du pivot de liaison entre le premier et le second leviers est, en position verticalisée du fauteuil, situé au dessus d'une droite passant par, d'une part, le pivot d'articulation du premier levier sur la partie arrière du châssis et, d'autre part, le pivot d'articulation du second levier sur le premier quadrilatère.

Dans le même objectif visant à assurer un verrouillage automatique de la structure articulée en position verticalisée, les axes d'articulation des pivots de la poignée sont, en position verticalisée du fauteuil, situés de part et d'autre de la droite passant par, d'une part, le pivot d'articulation du premier levier sur la partie arrière du châssis et, d'autre part, le pivot d'articulation du second levier sur le premier quadrilatère.

Diverses autres caractéristiques de l'invention ressortent de la description ci-dessous effectuée en relation avec les dessins annexés qui montrent une forme préférée, non limitative, de réalisation d'un fauteuil verticalisateur pour handicapés ou invalides comprenant une poignée à position réglable conforme à l'invention.
La **fig. 1** est une perspective d'un fauteuil verticalisateur roulant selon l'invention.
La **fig. 2** est une élévation, en vue de gauche et sans la roue gauche du fauteuil illustré à la **fig. 1**, en position assise ou d'abaissement du fauteuil.
La **fig. 3** est une élévation, analogue à la **fig. 2**, du fauteuil en position de verticalisation ou debout.
La **fig. 4** est une vue de détail agrandie de la **fig. 2****.**

L'invention vise à réduire autant que faire se peut l'amplitude des mouvements nécessaires à la mise en oeuvre de la fonction de verticalisation d'un fauteuil verticalisateur roulant, tel qu'illustré aux **fig. 1** à **3****,** tout en apportant une très grande sécurité à cette fonction de verticalisation.

Un fauteuil verticalisateur **1** comprend un châssis **2,** composé de demi-châssis latéraux **3** et **4,** réunis entre eux par des traverses **5** et **6,** ainsi qu'une traverse, non représentée, reliant les roues. Ces différents éléments constitutifs définissent une armature porteuse pourvue de roues motrices **10** et de roues directrices orientables **11.**

Tel qu'illustré, le châssis **2** correspond à un fauteuil de conception rigide, mais il est bien évident qu'une conformation sensiblement analogue pourrait être retenue pour un fauteuil repliable. En effet, dans un tel cas, les traverses rigides **5** et **6** sont alors remplacées par des éléments pliants de conception connue en soi.

Le châssis **2,** décrit ci-dessus, est équipé d'un dispositif verticalisateur qui est réalisé sous la forme d'une structure articulée **12** portée par le châssis **2.** La structure articulée **12** est constituée par deux systèmes articulés latéraux, symétriques par rapport à un plan sagittal **P** et qui sont plus particulièrement visibles aux **fig. 2** et **3****.** Chaque système articulé **13** est destiné à être adapté latéralement sur le châssis **2,** par exemple au niveau de chacun des demi-châssis **3** et **4.**

Chaque système **13** articulé comprend un premier polygone déformable et, selon l'exemple, quadrilatère déformable **17** constitué de deux barres **18** et **19,** respectivement dite supérieure et inférieure, bien qu'elles ne soient pas disposées, dans la représentation illustrée **fig. 3****,** dans un même plan vertical. Les barres **18** et **19** sont réunies, par leur partie terminale postérieure, par un élément ou une pièce d'écartement **20** et sont montées sur le châssis **2,** à proximité de la partie frontale de ce dernier, par un premier point d'articulation **21** concernant la barre supérieure **18** et par un second point d'articulation **22** concernant la barre inférieure **19.** Dans le cas présent, le point d'articulation **21** est prévu en partie supérieure du demi-châssis correspondant **3, 4** alors que le point d'articulation **22** est situé sur ce même demi-châssis en arrière et dessous le point d'articulation **21.**

Dans l'exemple illustré, la distance des points d'articulation **23, 24** des barres **18, 19** sur l'élément d'écartement **20** est prévue pour correspondre à la distance séparant les points d'articulation **21** et **22,** de sorte que le quadrilatère **17** présente la forme privilégiée d'un parallélogramme déformable, sans qu'une telle forme puisse être considérée comme strictement nécessaire à la réalisation d'un fauteuil selon l'invention.

Chaque système articulé **13** comprend, en outre, un second polygone déformable et, en l'espèce, quadrilatère déformable **26,** schématisé à la **fig. 2** en traits mixtes, reliant le premier quadrilatère déformable à un jambage ou montant **27** destiné à supporter, seul ou en combinaison avec le jambage ou montant homologue, un repose-pied **33.**

Chaque système articulé **13** comprend, enfin, une armature de dossier comprenant deux montants **35,** chacun articulé sur le premier quadrilatère **13,** à l'opposé du second quadrilatère **26,** par l'intermédiaire de la pièce d'écartement **20.** Selon l'exemple illustré, les montants **35** de dossier sont, par ailleurs, reliés par une traverse **36.**

Afin de permettre un passage de la structure articulée **12** de la position d'abaissement ou assise, telle qu'illustrée à la **fig. 2****,** à la position de verticalisation ou debout, telle qu'illustrée à la **fig. 3****,** chaque système articulé comprend un ensemble de manoeuvre **40,** interposé entre le premier quadrilatère **17** et le châssis **2** et, plus particulièrement, le demi-châssis **34** correspondant.

Chaque ensemble de manoeuvre **40** comprend un premier levier **41,** articulé sur la partie arrière du châssis, par l'intermédiaire d'un pivot **42** et, à l'extrémité d'un second levier **43,** par l'intermédiaire d'un pivot **44.** L'autre extrémité du second levier **43** est alors articulée sur le premier quadrilatère et, selon l'exemple illustré, sur la barre inférieure **19,** par l'intermédiaire d'un pivot **45.**

Chaque ensemble de manoeuvre comprend, également, une poignée de manoeuvre **49** qui pourrait être qualifiée de multiprises, dans la mesure où elle doit permettre, à l'utilisateur du fauteuil, d'appliquer un effort sur cette poignée, tant dans le cadre de la position d'abaissement ou assise illustrée à la **fig. 2****,** que dans le cadre de la position de verticalisation illustrée à la **fig. 3** et pendant la phase de transition ou mouvement de verticalisation-abaissement.

A cet effet, chaque poignée multiprises comprend, comme le montrent plus particulièrement les **fig. 3** et **4****,** un corps de poignée **50,** équipé d'un arceau de préhension **51** en « U », ouvert en son centre **52.** Compte tenu de ce mode de réalisation de la poignée, il est possible de modifier la forme générale de l'arceau de préhension en fonction des besoins de l'utilisateur et cela sans affecter la conception générale du fauteuil.

Selon une caractéristique essentielle de l'invention, la poignée **49** et, selon l'exemple illustré, plus précisément le corps de poignée **50** est articulé à la fois sur le premier quadrilatère **17** et sur le compas ou l'ensemble constitué des premier **41** et second **43** leviers.

La poignée est alors articulée sur le premier quadrilatère déformable **17,** et selon l'exemple sur le bras inférieur **19** par l'intermédiaire d'une biellette **55** qui est liée par un pivot **56** à une pièce **57** solidaire du bras inférieur **19.** La biellette 55 est en outre articulée sur la poignée **49** et plus précisément sur le corps de poignée **50** par un pivot **58.**

Dans une forme préférée de réalisation, la poignée **49** est alors reliée aux deux leviers **41, 43** par le pivot **44** qui assure alors la double fonction d'articulation desdits leviers entre eux et de la poignée par rapport à ces mêmes leviers.

Une telle articulation de la poignée permet de manière fort avantageuse de réduire l'amplitude du déplacement de la poignée **49** lors du mouvement de verticalisation à savoir le passage de la position assise **fig. 2** à la position debout ou verticalisée **fig. 3****.** Il est à noter que la distance ente les pivots **56** et **58** est choisie afin d'ajuster au mieux l'amplitude du mouvement de la poignée.

Toutefois, afin de faciliter les mouvements de verticalisation et d'abaissement, le fauteuil verticalisateur **1** comprend, également, des moyens d'assistance **65.** Selon cet exemple, ces moyens d'assistance sont constitués, pour chacun des systèmes articulés, par un ressort à gaz, interposé entre la pièce **57** fixée au montant du premier quadrilatère **17** et la partie avant du châssis **2.**

La mise en oeuvre de tels ressort à gaz **65** permet effectivement, d'une part, de réduire substantiellement la force nécessaire pour la verticalisation et, d'autre part, de ralentir le mouvement d'abaissement procurant ainsi un grand sentiment de sécurité à l'utilisateur.

Afin de procurer une certaine stabilité à la position assise et empêcher un déclenchement spontané du mouvement de verticalisation, l'articulation des leviers **41, 43** est de préférence conçue de manière à permettre un verrouillage automatique de cette position. A cet effet et comme le montre plus en détail la **fig.4****,** l'axe du pivot **45** d'articulation du second levier **43** sur le premier quadrilatère **17** est, en position assise du fauteuil, situé en dessous d'une droite Δ passant par, d'une part, l'axe du pivot **44** d'articulation entre les premier **41** et second **43** leviers et, d'autre part, l'axe du pivot **42** d'articulation du premier levier **41** sur la partie arrière du châssis **2.**

Toutefois, il semble, dans certain cas, qu'une pression intempestive ou accidentelle sur la partie avant de la poignée suffit, compte tenu de la puissance du ressort à gaz, à déclencher une amorce de verticalisation, alors même que l'utilisateur souhaiterait rester en position assise.

Or, il est apparu que, de manière avantageuse, le premier verrouillage, assuré par l'articulation des leviers **41, 43,** pouvait, dans une forme préférée de réalisation, être renforcé par un verrouillage automatique de la poignée articulée **49** dans la position assise du fauteuil. En effet, il a été constaté que si l'axe du pivot **56** d'articulation de la biellette **55** sur le premier quadrilatère **17,** et ici le bras inférieur **19,** est situé en position assise du fauteuil au dessus d'une droite Δ' passant par, d'une part, l'axe du pivot **44** d'articulation de la poignée sur les premier **41** et second **43** leviers et, d'autre part, l'axe du pivot **58** de liaison entre la poignée **49** et la biellette **55,** il est obtenu un effet de verrouillage automatique.

Ainsi, avant d'amorcer le mouvement de verticalisation, il faut tout d'abord déverrouiller la poignée articulée en la faisant pivoter, de manière que le pivot **56** passe en dessous de la droite Δ', ce qui, compte tenu de la configuration adoptée, demande un effort de traction volontaire sur l'arceau de préhension et ne peut donc pas résulter d'une fausse manoeuvre. Cet effort de traction correspond, de manière naturelle, à l'amorce du mouvement d'enroulement de verticalisation.

Après ce premier déverrouillage, il convient de déverrouiller le mouvement des leviers **41, 43** en faisant passer le pivot **45** au dessus de la droite Δ pour la poursuite de l'effort de traction.

A ce stade et après ces deux déverrouillages consécutifs, il est alors possible de poursuivre le mouvement d'enroulement de la poignée pour accomplir, de manière fluide, la verticalisation.

Ce mode de réalisation préférée du fauteuil selon l'invention, avec un double verrouillage automatique de la position assise, présente l'avantage d'offrir une très grande sécurité d'utilisation du fauteuil en interdisant tout déclenchement intempestif de la verticalisation et cela sans aucun système supplémentaire de frein qui viendrait alourdir le fauteuil. Il doit être souligné que, selon l'invention, le déverrouillage de la position assise s'effectue dans le cadre du mouvement d'enroulement du verticalisateur, de sorte que l'utilisateur n'a aucune manoeuvre particulière à effectuer avant sa verticalisation.

De la même manière, il sera recherché la possibilité d'assurer un verrouillage automatique de la position de verticalisation.

Sur l'exemple illustré, ce verrouillage est obtenu par la configuration adoptée pour les leviers **41, 43.** En effet, il y a verrouillage lorsque l'axe d'articulation du pivot **44** de liaison entre les premier **41** et second **43** leviers est, en position verticalisée du fauteuil **fig. 3****,** situé au dessus d'une droite Δ" passant par, d'une part, le pivot **42** d'articulation du premier levier **41** sur la partie arrière du châssis **2** et, d'autre part, le pivot **45** d'articulation du second levier **43** sur le premier quadrilatère **17** et ici le bras inférieur **19.**

Ce verrouillage de la position de verticalisation est renforcé lorsque les axes d'articulation des pivots **44, 58** de la poignée sont, en position verticalisée du fauteuil, situés de part et d'autre la droite Δ".

De plus, en position verticalisée, le poids de l'utilisateur suffit à accentuer le verrouillage de la position, de sorte qu'il n'est pas nécessaire de maintenir une pression sur les poignées, l'utilisateur pouvant alors se consacrer à des activités normales avec ses membres supérieurs.

Bien entendu, diverses modifications peuvent être effectuées sur le fauteuil verticalisateur tel que décrit précédemment sans sortir du cadre de la présente invention, tel que défini par les présentes revendications.

## Revendications

1. Fauteuil verticalisateur pour handicapés et invalides, comprenant un châssis (**2**) supportant une structure articulée (**12**) qui comprend, une assise (**4**) un repose-pied (**33**), un dossier, ainsi que deux systèmes articulés symétriques latéraux (**13**) comprenant chacun :
■ un premier polygone ou quadrilatère déformable (**17**) contribuant au support de l'assise, composé de deux barres, respectivement supérieure (**18**) et inférieure (**19**), articulées sur la partie antérieure du châssis (**2**) et liées vers leurs parties arrière par une pièce d'écartement (**20**),
■ un second polygone ou quadrilatère déformable (**26**), contribuant au support du repose-pied,
■ une armature de dossier (**34, 35**) articulée sur le premier quadrilatère (**17**), à l'opposé du second quadrilatère (**26**), par l'intermédiaire de la pièce d'écartement (**20**) au moins,
■ et un ensemble de manoeuvre (**40**), interposé entre le premier quadrilatère et le châssis, qui comprend un premier levier (**41**) articulé sur la partie arrière du châssis (**2**) et, à l'extrémité d'un second levier (**43**) dont l'autre extrémité est articulée sur le premier quadrilatère (**17**), ainsi qu'une poignée de manoeuvre (**49**) qui assume une fonction de commande et de contrôle du pivotement relatif des systèmes latéraux, d'une position d'abaissement à une position de verticalisation de la structure par rapport au châssis et inversement,
**caractérisé en ce** en ce que, pour chaque ensemble de manoeuvre, la poignée de manoeuvre (**49**), est articulée, d'une part, sur le second levier (**43**) et le premier levier (**41**) et d'autre part, sur le premier quadrilatère (**17**) par l'intermédiaire d'une biellette (**55**) dont une première extrémité est liée par un pivot (**56**) au premier quadrilatère et la seconde extrémité est liée par un pivot (**58**) à la poignée de manoeuvre (**49**).

2. Fauteuil verticalisateur selon la revendication 1, **caractérisé en ce que** la distance des deux pivots (**56** et **58**) de la biellette est choisie pour ajuster au moins l'amplitude du mouvement de la poignée de manoeuvre.

3. Fauteuil verticalisateur selon la revendication 1 ou 2, **caractérisé en ce que** la poignée de manoeuvre (**49**) est articulée sur l'ensemble formé par le premier levier (**41**) et le second levier (**43**) au niveau du pivot (**44**) de liaison entre les premier (**41**) et second (**43**) leviers.

4. Fauteuil verticalisateur selon l'une des revendications 1 à 3, **caractérisé en ce que**, de manière à assurer un verrouillage automatique de la structure articulée en position assise, l'axe du pivot (**45**) d'articulation du second levier (**43**) sur le premier quadrilatère (**17**) est, en position assise du fauteuil, situé en dessous d'une droite à passant par, d'une part, le pivot (**44**) d'articulation des premier (**41**) et second (**43**) levier et, d'autre part, le pivot (**42**) d'articulation du premier levier (**41**) sur la partie arrière du châssis (**2**).

5. Fauteuil verticalisateur selon l'une des revendications 1 à 4, **caractérisé en ce que**, de manière à assurer un verrouillage automatique de la structure articulée en position assise, l'axe d'articulation du pivot (**56**) d'articulation de la biellette sur le premier quadrilatère est situé, en position assise du fauteuil au dessus d'une droite Δ' passant par, d'une part, le pivot (**44**) d'articulation de la poignée (**49**) sur le premier (**41**) et/ou le second (**43**) levier et, d'autre part, le pivot (**58**) de liaison entre la poignée (**49**) et la biel lette (**55**).

6. Fauteuil verticalisateur selon l'une des revendications 1 à 5, **caractérisé en ce que** de manière à assurer un verrouillage automatique de la structure articulée en position verticalisée, l'axe d'articulation du pivot (**44**) de liaison entre les premier (**41**) et second (**43**) leviers est, en position verticalisée du fauteuil, situé au dessus d'une droite Δ" passant par, d'une part, le pivot (**42**) d'articulation du premier levier (**41**) sur la partie arrière du châssis (**2**) et, d'autre part, le pivot (**45**) d'articulation du second levier (**43**) sur le premier quadrilatère (**17**).

7. Fauteuil verticalisateur selon l'une des revendications 1 à 6, **caractérisé en ce que** de manière à assurer un verrouillage automatique de la structure articulée en position verticalisée, les axes d'articulation des pivots (**44**, **58**) de la poignée (**49**) sont, en position verticalisée du fauteuil, situés de part et d'autre une droite Δ" passant par, d'une part, le pivot (**42**) d'articulation du premier levier (**41**) sur la partie arrière du châssis (**2**) et, d'autre part, le pivot (**45**) d'articulation du second levier (**43**) sur le premier quadrilatère (**17**).

8. Fauteuil verticalisateur selon l'une des revendications 1 à 7, **caractérisé en ce qu'**il comprend un organe d'assistance (**65**) du mouvement de verticalisation-abaissement.

## Claims

1. Stand-up wheelchair for handicapped and disabled persons, comprising a chassis (2) supporting a jointed structure (12) which comprises a seat (4), a foot rest (33), a seat back, as well as two side symmetrical jointed systems (13) each comprising:
• a first deformable polygon or quadrilateral (17) contributing to supporting the seat, consisting of two respectively upper (18) and lower (19) bars, jointed on the front portion of the chassis (2) and connected to their rear portions by a spacer part (20),
• a second deformable polygon or quadrilateral (26), contributing to supporting the foot rest,
• a seat back frame (34, 35) jointed on the first quadrilateral (17), opposite to the second quadrilateral (26), via at least the spacer part (20),
• and a manoeuvring assembly (40), interposed between the first quadrilateral and the chassis, which comprises a first lever (41) jointed on the rear portion of the chassis (2) and, at the end of a second lever (43), the other end of which is jointed on the first quadrilateral (17), as well as a manoeuvring handle (49) which assumes a function for controlling and checking the relative pivoting of the side systems, from a lowering position to a standing-up position of the structure relatively to the chassis and vice versa,
**characterized in that**, for each manoeuvring assembly, the manoeuvring handle (49) is jointed on the second lever (43) and the first lever (41) on the one hand and on the other hand, on the first quadrilateral (17) via a connecting rod (55), a first end of which is connected by a pivot (56) to the first quadrilateral and the second end is connected by a pivot (58) to the manoeuvring handle (49).

2. The stand-up wheelchair according to claim 1, **characterized in that** the distance of both pivots (56 and 58) of the connecting rod is selected so as to adjust at least the amplitude of the movement of the manoeuvring handle.

3. The stand-up wheelchair according to claim 1 or 2, **characterized in that** the manoeuvring handle (49) is jointed on the assembly formed by the first lever (41) and the second lever (43) at the connecting pivot (44) between the first (41) and second (43) levers. '

4. The stand-up wheelchair according to any of claims 1 to 3, **characterized in that**, in order to provide automatic locking of the jointed structure in the sitting position, the axis of the oint pivot (45) of the second lever (43) on the first quadrilateral (17) is in the sitting position of the wheelchair, located below a line Δ passing through the joint pivot (44) of the first (41) and second (43) levers on the one hand, and the joint pivot (42) of the first lever (41) on the rear portion of the chassis (2) on the other hand.

5. The stand-up wheelchair according to any of claims 1 to 4, **characterized in that**, in order to provide automatic locking of the jointed structure in the sitting position, the joint axis of the joint pivot (56) of the connecting rod on the first quadrilateral is in the sitting position of the wheelchair, located above a line Δ' passing through the joint pivot (44) of the handle (49) on the first (41) and/or the second (43) lever on the one hand, and the connecting pivot (58) between the handle (49) and the connecting rod (55), on the other hand.

6. The stand-up wheelchair according to any of claims 1 to 5, **characterized in that**, in order to provide automatic locking of the jointed structure in the standing-up position, the joint axis of the connecting pivot (44) between the first (41) and second (43) levers is, in the standing-up position of the wheelchair, located above a line Δ" passing through the joint pivot (42) of the first lever (41) on the rear portion of the chassis (2) on the one hand, and the joint pivot (45) of the second lever (43) on the first quadrilateral (17) on the other hand.

7. The stand-up wheelchair according to any of claims 1 to 6, **characterized in that**, in order to provide automatic locking of the jointed structure in the standing-up position, the joint axes of the pivots (44, 58) of the handle (49) are, in the standing-up position of the wheelchair, located on either side of a line Δ" passing through the joint pivot (42) of the first lever (41) on the rear portion of the chassis (2) on the one hand, and the joint pivot (45) of the second lever (43) on the first quadrilateral (17) on the other hand.

8. The stand-up wheelchair according to any of claims 1 to 7, **characterized in that** it comprises a member (65) for assisting the standing-up/lowering movement.

## Patentansprüche

1. Aufrichtstuhl für Behinderte und Invaliden, mit einem Gestell (2), das eine Gelenkstruktur (12) trägt, die einen Unterbau (4), eine Fußstütze (33), eine Rückenlehne sowie zwei symmetrische Seitengelenksysteme (13) aufweist, die jeweils folgendes umfassen:
- ein erstes verformbares Vieleck oder Viereck (17), das zum Tragen des Unterbaus beiträgt und von zwei Stangen, einer oberen (18) bzw. einer unteren (19) gebildet ist, die an dem vorderen Teil des Gestells (2) angelenkt und zu ihren hinteren Teilen durch ein Abstandsteil (20) verbunden sind,
- ein zweites verformbares Vieleck oder Viereck (26), das zum Tragen der Fußstütze beiträgt,
- einen Rückenlehnenrahmen (34, 35), der wenigstens über das Abstandsteil (20), gegenüber dem zweiten Viereck (26), an dem ersten Viereck (17) angelenkt ist,
- sowie eine zwischen dem ersten Viereck und dem Gestell angeordnete Betätigungseinheit (40), die einen ersten Hebel (41), der am hinteren Teil des Gestells (2) sowie am Ende eines zweiten Hebels (43) angelenkt ist, dessen anderes Ende an dem ersten Viereck (17) angelenkt ist, sowie einen Betätigungsgriff (49) umfaßt, der eine Funktion zur Steuerung und zur Kontrolle des relativen Verschwenkens der Seitensysteme von einer Absenkposition in eine Aufrichtposition der Struktur gegenüber dem Gestell und umgekehrt übernimmt,
**dadurch gekennzeichnet, daß** für jede Betätigungseinheit der Betätigungsgriff (49) einerseits an dem zweiten Hebel (43) und dem ersten Hebel (41) sowie andererseits an dem ersten Viereck (17) mittels eines Schwingarms (55) angelenkt ist, von dem ein erstes Ende über einen Drehzapfen (56) mit dem ersten Viereck verbunden ist und dessen zweites Ende über einen Drehzapfen (58) mit dem Betätigungsgriff (49) verbunden ist.

2. Aufrichtstuhl nach Anspruch 1, **dadurch gekennzeichnet, daß** der Abstand der beiden Drehzapfen (56 und 58) des Schwingarms gewählt ist, um wenigstens den Ausschlag der Bewegung des Betätigungsgriffes einzustellen.

3. Aufrichtstuhl nach Anspruch 1 oder 2, **dadurch gekennzeichnet, daß** der Betätigungsgriff (49) an der durch den ersten Hebel (41) und den zweiten Hebel (43) gebildeten Einheit im Bereich des Verbindungsdrehzapfens (44) zwischen dem ersten Hebel (41) und dem zweiten Hebel (43) angelenkt ist.

4. Aufrichtstuhl nach einem der Ansprüche 1 bis 3, **dadurch gekennzeichnet, daß** - zur Sicherung einer automatischen Verriegelung der Gelenkstruktur in der Sitzstellung - die Achse des Gelenkzapfens (45) zum Anlenken des zweiten Hebels (43) an dem ersten Viereck (17) in der Sitzstellung des Stuhls unterhalb einer Geraden A liegt, die einerseits durch den Drehzapfen (44) zum Anlenken des ersten Hebels (41) und des zweiten Hebels (43) und andererseits durch den Drehzapfen (42) zum Anlenken des ersten Hebels (41) am hinteren Teil des Gestells (2) verläuft.

5. Aufrichtstuhl nach einem der Ansprüche 1 bis 4, **dadurch gekennzeichnet, daß** - zur Sicherung einer automatischen Verriegelung der Gelenkstruktur in der Sitzstellung - die Gelenkachse des Drehzapfens (56) zum Anlenken des Schwingarms an dem ersten Viereck in der Sitzstellung des Stuhls oberhalb einer Geraden A' liegt, die einerseits durch den Drehzapfen (44) zum Anlenken des Griffes (49) an dem ersten Hebel (41) und/oder dem zweiten Hebel (43) sowie andererseits durch den Verbindungsdrehzapfen (58) zwischen dem Griff (49) und dem Schwingarm (55) verläuft.

6. Aufrichtstuhl nach einem der Ansprüche 1 bis 5, **dadurch gekennzeichnet, daß** - zur Sicherung einer automatischen Verriegelung der Gelenkstruktur in der aufgerichteten Stellung - die Gelenkachse des Verbindungsdrehzapfens (44) zwischen dem ersten Hebel (41) und dem zweiten Hebel (43) in der aufgerichteten Stellung des Sitzes oberhalb einer Geraden A" liegt, die einerseits durch den Drehzapfen (42) zum Anlenken des ersten Hebels (41) am hinteren Teil des Gestells (2) sowie andererseits durch den Drehzapfen (45) zum Anlenken des zweiten Hebels (43) an dem ersten Viereck (17) verläuft.

7. Aufrichtstuhl nach einem der Ansprüche 1 bis 6, **dadurch gekennzeichnet, daß** - zur Sicherung einer automatischen Verriegelung der Gelenkstruktur in der aufgerichteten Stellung - die Gelenkachsen der Drehzapfen (44, 58) des Griffs (49) in der aufgerichteten Stellung des Stuhls auf beiden Seiten einer Geraden Δ" liegen, die einerseits durch den Drehzapfen (42) zum Anlenken des ersten Hebels (41) am hinteren Teil des Gestells (2) sowie andererseits durch den Drehzapfen (45) zum Anlenken des zweiten Hebels (43) an dem ersten Viereck (17) verläuft.

8. Aufrichtstuhl nach einem der Ansprüche 1 bis 7, **dadurch gekennzeichnet, daß** er ein Hilfsorgan (65) für die Aufricht-Absenkbewegung umfaßt.
